# EUROPÄISCHE PATENTSCHRIFT

(11) **EP 3 131 067 B1**
(45) Veröffentlichungstag und Bekanntmachung des Hinweises auf die Patenterteilung: **14.07.2021**
(21) Anmeldenummer: 16182294.5
(22) Anmeldetag: 02.08.2016
(51) Int. Cl.: E05B 19/26, E05B 15/16, G07C 9/00, E05B 27/00

(54) **SCHLÜSSEL FÜR EIN ELEKTRONISCHES ODER MECHATRONISCHES SCHLOSS-SCHLÜSSEL-SYSTEM UND SCHLOSS-SCHLÜSSEL-SYSTEM FÜR EINEN SCHLÜSSEL**
KEY FOR AN ELECTRONIC OR MECHATRONIC LOCK AND KEY SYSTEM AND LOCK AND KEY SYSTEM FOR A KEY
CLÉ POUR UN SYSTÈME CLÉ/VERROU MÉCATRONIQUE OU ÉLECTRONIQUE ET SYSTÈME CLÉ/VERROU POUR UNE CLÉ

(30) Priorität: 14.08.2015 DE 102015113416
(43) Veröffentlichungstag der Anmeldung: 15.02.2017
(73) Patentinhaber: ASSA ABLOY Sicherheitstechnik GmbH, 72458 Albstadt (DE)
(72) Erfinder: Matschke, Steffen, 14167 Berlin (DE)
(74) Vertreter: Meissner, Peter E.

(56) Entgegenhaltungen:
- EP-A1- 2 709 074
- EP-A2- 1 710 753
- DE-A1-102011 053 717
- FR-A1- 2 801 334
- US-A- 2 408 283
- None

## Beschreibung

Die Erfindung betrifft ein Mechatronisches Schloss - Schlüssel - System, umfassend einen Schlüssel mit Schaft und Reide, bei dem ein 13,56 MHz RFID- Chip kontaktlos ausgelesen wird und ein Schloss, wobei das Schloss ein Schließzylindergehäuse aufweist, in dem ein Zylinderkern drehbar gelagert ist, der mit einem Schlüsselkanal versehen ist, in den der Schaft des Schlüssels zur Ausführung eines Schließvorganges einführbar ist, und wobei im Schloss eine elektronische Codierung des Schlüssels auswertende Elektronik angeordnet ist.

Ein derartiges System ist aus der EP 2709074 A1 zu entnehmen.

Der Erfindung liegt die Aufgabe zugrunde ein Schloss - Schlüssel - System mit einem Schlüssel zu schaffen, bei dem ein 13,56 MHz RFID Chip kontaktlos ausgelesen werden kann, und dessen Manipulationssicherheit dadurch verbessert ist.

Gelöst wird diese Aufgabe mit einem Schloss - Schlüssel - System nach Anspruch 1.

Vorzugsweise Weiterbildungen ergeben sich aus den Unteransprüchen.

Die Realisierung der kontaktlosen Auslesung bei einem voll eingestecktem Schlüssel erfordert bei den aktuellen RFID Medien (13.56 MHz) eine relativ große Antennenfläche. In diesem Fall kann kein Schlüssel aus Metall verwendet werden, da das Metall des Schlüssels eine Auslesung unmöglich machen würde. Die Antenne kann auch, wie schon bekannt, in die Schlüsselreide integriert werden. Dabei besteht das Problem der Lesung, da die im Zylinderkern angeordnete Lese-Antenne nur schwer über diese Distanz / Winkellage das Medium auslesen kann. Die 13,56 MHz RFID Antenne kann in einen Schlüsselschaft aus Keramik eingebettet werden. Technische Keramiken sind heute nicht mehr spröde; sie können sogar eine gewisse Elastizität erreichen (wie z.B. bei Messerschneiden). Daher besteht erfindungsgemäß der Schlüsselschaft aus technischer Keramik, in die eine Antenne aus Wolframdraht eingelegt ist. Der Antennendraht muss eine hohe Temperaturbeständigkeit haben, weil nach dem Formen und Verpressen die Keramik gebrannt werden muss. Die Enden des Wolframdrahtes würden dann aus dem der Reide zugewandten Teil des Schlüsselschaftes herausragen und werden dann mit dem RFID Chip verbunden. Der RFID Chip ist in der Kunststoff-Reide des Schlüssels angeordnet, die dann den Keramik Schlüsselschaft formschlüssig umgibt. Die Spannungsversorgung für die im Kern angeordnete Elektronik kann im Zylindergehäuse untergebracht werden.

Weiter können auch einfache Profilierungen oder Senkungen für Codierzwecke gleich in der Herstellungs-Form der Keramik mit vorgesehen werden.

Um auszuschließen, dass ein solcher Schlüssel komplett aus Kunststoff hergestellt wird, ist eine Materialabfrage / Überprüfung in den Zylinderkern integriert. Diese Materialabfrage sollte die Eigenschaften der Keramik, also die Härte und die glatte Oberfläche abfragen. Dazu kann eine gehärtete Platte verwendet werden, die bei der Einführung des Schlüssels eine scharfe Kante über die Keramikoberfläche gleiten lässt. Mittels Federkraft drückt diese gehärtete Kante auf den Schlüsselschaft und wird von der Schlüsseloberfläche in eine bestimmte Position gebracht, in der sie eine Zuhaltung freigibt, die im Zylindergehäuse angeordnet ist.

Würde ein Schlüssel mit Kunststoff-Schaft verwendet werden, dann würde die Kante der Platte "einhaken" und die weitere Schlüsseleinführung deutlich erschweren oder verhindern, und die benötigte Position zur Freigabe der Zuhaltung nicht erreichen.

Einer der Vorteile ist ein "extravaganter' Schlüssel, bei dem der Schlüsselschaft aus technischer Keramik bestehen kann (es sind auch unterschiedliche Farben möglich -weiss, blau ...). Der Schlüsselschaft kann die RFID Antenne beinhalten, da er aus nichtleitender Keramik gefertigt werden kann. Es können auch Merkmale wie Profilierung oder gleichbleibende Codierungen mit in die Form eingebracht werden.

Die Erfindung wird nachfolgend mit Bezug auf die Zeichnungen näher erläutert.
**Fig. 1** zeigt einen Profilzylinder (5) mit halb eingeführtem Schlüssel (1) und Schnittlinie A-A.
**Fig. 2** zeigt den Schnitt A-A mit ebenfalls halb eingeführtem Schlüssel,
   Die üblichen Bestandteile eines Schloss - Schlüssel - Systems sind der Schlüssel 1, der Schließzylinder 5 und der drehbar in diesem gelagerte Zylinderkern 6. Der Zylinderkern weist einen Schlüsselkanal auf, in den der Schlüssel zur Ausführung eines Schließvorganges einführbar ist.
   Eine Platte 7 steht mit seiner Anlaufschräge 13 etwas in den Schließkanal hinein und wird durch einen Stift 8 in seiner Position gehalten. Seine Führung 11 im Zylinderkern 6 lässt ein Verkippen zu; ebenso seine Bohrung 12, die größer ist als der hindurch gehende Stift 8. Der federbelastete Gehäusestift 10 drückt über einen ballig geformten Stift 9 die Platte 7 in Richtung Schließkanal.
**Fig, 2a** zeigt einen vergrößerten Ausschnitt des federbelasteten Stiftes 10, der im Zylindergehäuse 5 angeordnet ist. Dieser drückt durch seine Feder 15 den balligen Stift 9 in Richtung Schließkanal.
**Fig. 3** zeigt ebenso den Schnitt A-A, allerdings ist der Schlüssel jetzt vollständig eingeführt, Die scharfe Kante 14 der Platte 7 "kratzt" beim Einführen des Schlüssels über dessen Oberfläche und prüft damit die Oberflächenbeschaffenheit und die Härte, da die Platte federbelastet ist,
   Wird der korrekte Schlüssel identifiziert, dann steht die Platte 7 in einer Position in der der Stift 9 den federbelasteten Stift 10 so weit in das Zylindergehäuse 5 drückt, dass der Zylinderkern 6 gedreht werden kann.
   Im Zylinderkern 6 ist die Elektronik 4 so angeordnet, dass die Antenne des Schlüssels mit der Antenne der Elektronik kommunizieren kann.
**Fig. 4** zeigt die Vorderansicht des Profilzylinders mit eingeführtem Schlüssel (1). Hier ist die Schnittlinie B-B eingezeichnet.
**Fig. 5** zeigt den Schnitt B-B, wobei der Schlüssel mit seiner integrierten Antenne 3 zu sehen ist. Die Schlüsselreide 18 aus Kunststoff umschließt den keramischen Schlüsselschaft 16. In der Reide 18 befindet sich der RFID-Chip 2, der mit der Antenne 3 verbunden ist.
   Im Zylindergehäuse 5 befindet sich die Spannungsversorgung 17 für die im Zylinderkern angeordnete Elektronik 4.
**Fig. 6** zeigt den Schlüssel mit Kunststoff-Reide 18 und Keramik-Schaft 16, in dem auch Profilmerkmale 19 und / oder Codiermerkmale 20 vorhanden sein können.

## Patentansprüche

1. Mechatronisches Schloss - Schlüssel - System, umfassend einen Schlüssel mit Schaft und Reide, bei dem ein 13,56 MHz RFID- Chip kontaktlos ausgelesen wird und ein Schloss,
wobei das Schloss ein Schließzylindergehäuse (5) aufweist, in dem ein Zylinderkern (6) drehbar gelagert ist, der mit einem Schlüsselkanal versehen ist, in den der Schaft (16) des Schlüssels (1) zur Ausführung eines Schließvorganges einführbar ist, und wobei im Schloss eine elektronische Codierung des Schlüssels (1) auswertende Elektronik (4) angeordnet ist,
**dadurch gekennzeichnet,**
**dass** der Schaft des Schlüssels aus einem Keramikwerkstoff besteht und dass in diesen eine RFID-Antenne aus Wolframdraht eingebettet ist, die mit dem in der Reide angeordneten RFID Chip leitend verbunden ist.
**dass** im Zylindergehäuse (5) eine Spannungsversorgung (17) für die im Zylinderkern (6) angeordnete Elektronik (4) zum Auslesen des im Schlüssel (1) angeordneten RFID-Chip (2) vorhanden ist.
**dass** im Zylinderkern (6) ein in den Schlüsselkanal schwenkbares Prüfelement vorgesehen ist, das aus einer schwenkbaren gehärteten Platte (7) mit einer Anlaufschräge (13) und einer scharfen Kante (14) besteht, die gegen den teilweise in den Schlüsselkanal eingeführten Schaft (16) des Schlüssels (1) drückbar ist,
wobei bei der Einführung des Schlüsselschafts die scharfe Kante (14) über dessen Keramikoberfläche kratzt und damit die Härte und Glätte des Schaftwerkstoffes prüft,
wobei die Anlaufschräge (13) je nach der Oberflächenbeschaffenheit und der Härte des Schaftes aus dem Schlüsselkanal in den Zylinderkern zurückdrückbar ist,
und **dass** die Platte (7) auf der vom Schlüsselkanal abgewandten Seite mit einem in der Wand des Schließzylindergehäuses vorgesehenen, federbelasteten, über die Trennebene zwischen Zylinderkern und Schließzylindergehäuse drückbaren Sperrstift (10) in Eingriff steht, wobei die Abmessungen der Platte (7), deren Anlaufschräge (13),deren scharfe Kante (14) und des Sperrstiftes (10) derart aufeinander abgestimmt sind,dass bei vollständig in den Schlüsselkanal eingeführtem, geprüftem Schlüssel mit Schlüsselschaft aus einem Keramikwerkstoff der Sperrstift (10) in die Wand des Schließzylindergehäuses gedrückt wird, so dass die Trennebene freigegeben wird und eine Drehung des Zylinderkern und damit ein Schließvorgang ausführbar ist.

2. Schlüssel nach Anspruch 1,
**dadurch gekennzeichnet,**
**dass** die Reide des Schlüssels aus Kunststoff besteht.

3. Schlüssel nach einem der vorstehenden Ansprüche,
**dadurch gekennzeichnet,**
**dass** der Schaft eine mechanische Codierung mit Profil- und/oder Codiermerkmalen aufweist.

## Claims

1. Mechatronic lock-key system, comprising a key with shaft and key bow, in which a 13.56 MHz RFID chip is read out contactlessly, and a lock, the lock having a lock cylinder housing (5), in which a cylinder core (6) is mounted rotatably and is provided with a key channel, into which the shaft (16) of the key (1) can be inserted in order to implement a locking process, and an electronics unit (4) which evaluates an electronic coding of the key (1) being disposed in the lock,
**characterised in that**
the shaft of the key consists of a ceramic material, and **in that** an RFID antenna made of tungsten wire is embedded in the latter and is connected conductively to the RFID chip disposed in the key bow,
**in that** a voltage supply (17) for the electronics unit (4) disposed in the cylinder core (6) for reading out the RFID chip (2) disposed in the key (1) is present in the cylinder housing (5),
**in that** a testing element which is pivotable in the key channel is provided in the cylinder core (6), which testing element consists of a pivotable hardened plate (7) with a starting bevel (13) and a sharp edge (14) which can be pressed against the shaft (16) of the key (1), which is partially inserted into the key channel,
during insertion of the key shaft, the sharp edge (14) scratching over the ceramic surface thereof and hence testing the hardness and smoothness of the shaft material,
the starting bevel (13) being able to be pressed back out of the key channel into the cylinder core respectively according to the surface property and the hardness of the shaft,
and **in that** the plate (7) is in engagement on the side orientated away from the key channel with a locking pin (10) which is provided in the wall of the lock cylinder housing, is springloaded and can be pressed over the separating plane between cylinder core and lock cylinder housing, the dimensions of the plate (7), the starting bevel (13) thereof, the sharp edge (14) thereof, and of the locking pin (10) being coordinated to each other such that when a tested key with key shaft made of a ceramic material has been inserted fully in the key channel, the locking pin (10) is pressed into the wall of the lock cylinder housing, so that the separating plane is released and rotation of the cylinder core and hence a locking process can be implemented.

2. Key according to claim 1,
**characterised in that**
the key bow of the key consists of plastic material.

3. Key according to one of the preceding claims,
**characterised in that**
the shaft has a mechanical coding with profile- and/or coding features.

## Revendications

1. Système clé-serrure mécatronique comprenant une clé constituée d'une tige et d'une tête, dans laquelle une puce RFID de 13,56 MHz est lue sans contact, et une serrure,
dans lequel la serrure comporte un boîtier de cylindre de serrure (5) dans lequel un noyau de cylindre (6) est logé de manière rotative, lequel noyau est pourvu d'un canal de clé dans lequel la tige (16) de la clé (1) peut être insérée afin d'effectuer une opération de verrouillage, et dans lequel un système électronique (4) analysant le codage électronique de la clé (1) est disposé dans la serrure,
**caractérisé**
**en ce que** la tige de la clé est constituée d'un matériau céramique et en ce qu'une antenne RFID en fil de tungstène est intégrée dans celui-ci, laquelle antenne est reliée de manière conductrice à la puce RFID disposée dans la tête de clé,
**en ce qu'**une alimentation électrique (17) destinée au système électronique (4) disposé dans le noyau de cylindre (6) est présente dans le boîtier de cylindre (5) pour lire la puce RFID (2) logée dans la clé (1),
**en ce qu'**un élément de contrôle pouvant pivoter dans le canal de clé est prévu dans le noyau de cylindre (6), lequel élément de contrôle est constitué d'une plaque durcie pivotante (7) qui présente un biseau d'attaque (13) et une arête vive (14) et qui peut être pressée contre la tige (16) de la clé (1) partiellement insérée dans le canal de clé,
dans lequel, lors de l'insertion de la tige de clé, l'arête vive (14) racle la surface céramique de celle-ci et teste ainsi la dureté et le caractère lisse du matériau de la tige,
dans lequel le biseau d'attaque (13) peut être repoussé hors du canal de clé dans le noyau de cylindre en fonction de la nature de la surface et de la dureté de la tige,
et **en ce que**, du côté opposé au canal de clé, la plaque (7) est en prise avec une goupille de verrouillage (10) chargée par ressort, agencée dans la paroi du boîtier de cylindre de serrure et pouvant être pressée à travers le plan de séparation entre le noyau de cylindre et le boîtier de cylindre de serrure, dans lequel les dimensions de la plaque (7), de son biseau d'attaque (13), de son arête vive (14) et de la goupille de verrouillage (10) sont mutuellement adaptées de telle sorte que, lorsqu'une clé pourvue d'une tige de clé en matériau céramique est entièrement insérée dans le canal de clé et testée, la goupille de verrouillage (10) est enfoncée dans la paroi du boîtier de cylindre de serrure de sorte que le plan de séparation est dégagé et qu'une rotation du noyau de cylindre et donc une opération de verrouillage peuvent être réalisées.

2. Clé selon la revendication 1,
**caractérisée**
**en ce que** la tête de la clé est en plastique.

3. Clé selon l'une des revendications précédentes,
**caractérisée**
**en ce que** la tige présente un codage mécanique ayant des caractéristiques de profil et/ou de codage.
